# EUROPÄISCHE PATENTSCHRIFT

(11) **EP 4 012 147 B1**
(45) Veröffentlichungstag und Bekanntmachung des Hinweises auf die Patenterteilung: **18.03.2026**
(21) Anmeldenummer: 21209216.7
(22) Anmeldetag: 19.11.2021
(51) Int. Cl.: E06B 3/54

(54) **GLASFALZEINLAGE FÜR EIN FENSTERRAHMENPROFIL UND SYSTEM UND VERFAHREN ZUR VERGLASUNG EINES FENSTERRAHMENS**
GLASS FOLDING INLAY FOR A WINDOW FRAME PROFILE AND SYSTEM AND METHOD FOR GLAZING A WINDOW FRAME
INSERT DE FEUILLURE DE VERRE POUR UN PROFILÉ DE CADRE DE FENÊTRE ET SYSTÈME ET PROCÉDÉ DE VITRAGE D'UN CADRE DE FENÊTRE

(30) Priorität: 09.12.2020 DE 102020132828
(43) Veröffentlichungstag der Anmeldung: 15.06.2022
(73) Patentinhaber: Veka AG, 48324 Sendenhorst (DE)
(72) Erfinder: Schute, Christian, 48324 Sendenhorst (DE)
(74) Vertreter: Cohausz Hannig Borkowski Wißgott

(56) Entgegenhaltungen:
- DE-U1- 20 000 902
- DE-U1- 202008 005 170
- DE-U1- 202017 107 747

## Beschreibung

Die Erfindung betrifft eine Glasfalzeinlage mit den Merkmalen des Oberbegriffs des Anspruchs 1. Die Erfindung betrifft auch ein System aus wenigstens einem Fensterrahmenprofil und wenigstens einer Glasfalzeinlage gemäß dem Oberbegriff von Anspruch 7, sowie ein Verfahren zur Verglasung eines Fensterrahmens gemäß dem Oberbegriff von Anspruch 8.

Eine Glasfalzeinlage der genannten Art ist z.B. bekannt aus den Publikationen DE 200 00 902 U1, DE202009013402U1 und DE 20 2008 005 170 U1.

Gemäß dem bekannten Stand der Technik bestehen die weitaus meisten Fenster von Gebäuden aus einem Glaselement mit einer plattenförmigen Glasscheibe oder mehreren im Verbund stehenden plattenförmigen Glasscheiben, das von einem Fensterrahmen aus mehreren in den Ecken verbundenen Fensterrahmenprofilen getragen wird. Je nach Anwendung können die verbundenen Fensterrahmenprofile einen Blendrahmen bilden, z.B. bei einer Festverglasung oder einem Flügelrahmen z.B. bei öffenbaren Fenstern.

Ein modernes Fenster soll Feuchtigkeit abhalten, Lärm verringern, winddicht sein und eine gute Wärmeisolierung bieten. Um das sicherzustellen, muss das Glaselement richtig im Fensterrahmen befestigt sein.

Es ist bekannt, dass in Fensterrahmen mehrere Verglasungsklötze verbaut sein können, die der sogenannten Verklotzung dienen und im Luftzwischenraum zwischen den Randstirnflächen des Glaselements und einem Glasfalz eingesetzt sind. Ein Glasfalz entsprich einer Nut in jedem Fensterrahmenprofil eines Rahmens des Fensters oder des Fensterflügels, in welcher das Glaselement an seinem Rand aufgenommen ist. Die Verglasungsklötze schaffen einen Hohlraum, der die Formänderungen bzw. Bewegungen des Glaselements aufnehmen kann. Dieser Hohlraum dient auch als Dampfdruckausgleichsschicht und als Unterstützung zur Falzraumbelüftung. Das ist besonders wichtig, wenn sich Wasserdampf gebildet hat. Würde dieser nicht abgeleitet werden, könnte Feuchtigkeit, sowie der Druck, zusätzliche Spannung auf das Glaselement erzeugen und das Schimmelrisiko erhöhen.

Verglasungsklötze sind z.B. Kunststoffplatten, insbesondere mit zumindest im Wesentlichen rechteckigem Querschnitt, vorzugsweise die in verschiedenen Dicken zur Verfügung stehen. Im Wesentlichen sind Verglasungsklötze somit Kunststoffquader.

Zusätzlich fixieren die Verglasungsklötze das Glaselement im Rahmen. Würde das Glaselement lose im Flügel hängen, hätte das gesamte Fenster keine Stabilität, denn der Rahmen alleine ist nicht steif genug. Schon nach kurzer Zeit wäre das Fenster nicht mehr richtig schließbar und somit verzogen.

Eine weitere Aufgabe von Verglasungsklötzen ist es, das Gewicht des Glaselements auf dem Rahmen richtig zu verteilen. Würde diese Verteilung nicht stattfinden, könnte sich der Fensterrahmen, z.B. ein Fensterflügelrahmen durchbiegen und das Fenster somit nicht mehr geschlossen werden.

Manche Fensterrahmenprofile sind in der Falzfläche des Glasfalzes nicht immer eben genug, um eine genügend großflächige Auflage des Verglasungsklotzes zu ermöglichen. Um dies auszugleichen sind Glasfalzeinlagen vorgesehen. Sie gleichen Unebenheiten aus und sorgen so für eine größere, insbesondere ebene Fläche, auf der ein Verglasungsklotz angebracht werden kann.

Falzflächen können z.B. bereichsweise uneben ausgebildet sein, wenn diese eine Entwässerungshohlkehle umfassen, die z.B. am Übergangsbereich zwischen der Innenwand des Außenüberschlags und der Falzfläche verläuft. Eine Glasfalzeinlage kann eine solche Hohlkehle überdecken. Glasfalzeinlagen dienen auch dazu einen Verglasungsklotz örtlich in Position zu halten. Dafür können an den Seitenrändern einer Glasfalzeinlage, die sich in der Erstreckungsrichtung des Fensterrahmenprofils gegenüberliegen, Haltearme, vorzugsweise flexibel bewegliche Haltearme vorgesehen sein, die sich zumindest bereichsweise über das Niveau der Oberfläche der Auflageplatte der Glasfalzeinlage überstehen und somit einen auf die Auflageplatte aufgelegten Verglasungsklotz seitlich umgreifen können.

Der Glasfalz in einem Fensterrahmenprofil wird durch das Einsetzen, z.B. Einklipsen der Glasfalzeinlage in die Nut des Glasfalz partiell aufgefüllt und schafft eine größere, ebene Auflagefläche für den Verglasungsklotz. Die Auflageplatte einer Glasfalzeinlage weist eine Unterfläche auf, die nach Einsetzen in den Glasfalz zur Falzfläche weist und eine Oberfläche, auf die sodann ein Verglasungsklotz aufgelegt werden kann. Dies kann vorzugsweise an allen vier Fensterrahmenseiten erfolgen, bei einer Festverglasung im Blendrahmen oder auch im Flügelrahmen.

Die Glasfalzeinlage ebnet somit den Glasfalz zumindest partiell und ermöglicht vorzugsweise mit der Formgebung oder Strukturierung ihrer auf der Falzfläche aufliegenden Unterfläche den Ablauf von eventuell in den Glasfalz eingedrungenem Wasser.

Nach bekanntem Stand der Technik werden als Glasfalzeinlagen plattenförmige flächige Elemente, hier als Auflageplatte bezeichnet, verwendet, die meist aus Kunststoff bestehen. Glasfalzeinlagen dienen nur dem Falzausgleich und/oder der Positionierung eines Verglasungsklotzes im Fensterrahmenprofil und ersetzen nicht die Verglasungsklötze. Sie dürfen selbst nicht mit dem Glaselement in Kontakt kommen.

Fensterrahmenprofile sind vorzugsweise Kunststoff-Hohlprofile, können grundsätzlich aber auch Aluprofile oder Holzprofile, sowie Verbundprofile sein, z.B. aus Kunststoffhohlprofilen mit Alu-Vorsatzschalen oder Holzprofilen mit Alu-Vorsatzschalen.

Es sind zahlreiche Lösungen bekannt, die eine Ausformung von Glasfalzeinlagen für herkömmliche Glasfalznuten beschreiben. So beschreibt z. B. die Gebrauchsmusterschrift DE 20 2018 106 829 U1 eine Glasfalzeinlage mit Haltebügeln, die das Verrutschen des Verglasungsklotzes verhindern soll.

Die aus diesem Dokument bekannte Glasfalzeinlage wird federnd geklemmt in dem Glasfalz eines Fensterrahmenprofils befestigt. Dafür weist die bekannte Glasfalzeinlage an zwei sich gegenüberliegenden Befestigungsrändern Befestigungselemente zur klemmenden Befestigung in dem Glasfalz auf. Wenigstens ein Befestigungselement ist an einem inneren Befestigungsrand vorgesehen, um mit einer inneren, die Falzfläche begrenzenden Wand, an die auch die Glasleistennut angrenzt, zusammenzuwirken. Weiterhin sind hier an dem äußeren Befestigungsrand Befestigungselemente vorgesehen, die direkt mit einer äußeren Wand zusammenwirken, welche den Glasfalz begrenzt und gleichzeitig auch die Innenwandung des Außenüberschlags des Rahmenprofils bildet, die hier absatzfrei / stufenfrei in die Hohlkehle des Glasfalz übergeht.

Die Befestigungselemente am äußeren Befestigungsrand sind bei der bekannten Glasfalzeinlage so ausgebildet, dass sie nach oben über die Oberfläche der Auflageplatte der Glasfalzeinlage, auf welche der Verglasungsklotz aufgelegt wird, überstehen. Diese Befestigungselemente bewirken, dass ein auf der Oberfläche der Auflageplatte aufgelegter Verglasungsklotz zur Innenwand des Außenüberschlags auf Abstand gehalten wird.

Die in dieser Erfindungsbeschreibung verwendeten Richtungsangaben, wie z.B. innen, außen, oben und unten beziehen auf eine typische Einbausituation am unteren horizontalen Fensterrahmenprofil, z.B. einem Flügelrahmenprofil. Der innere Befestigungsrand einer Glasfalzeinlage ist dabei zum Innenraum gerichtet oder zur Glasleistennut und der äußere Befestigungsrand zur äußeren Umgebung bzw. zum Außenüberschlag am Fensterrahmenprofil. Die Oberfläche der Auflageplatte einer Glasfalzeinlage weist in dieser Einbausituation nach oben, so dass ein Verglasungsklotz darauf aufgelegt werden kann. Die Unterfläche weist nach unten. Bei Betrachtung anderer Profile ändern sich die Richtungsangaben entsprechend.

An den beiden sich gegenüberliegenden und zu den Befestigungsrändern im Wesentlichen senkrecht verlaufenden Seitenrändern der Glasfalzeinlage ist jeweils ein federnd nachgiebiger Haltearm befestigt, der sich bereichsweise über die Ebene der Oberfläche der Auflageplatte erstreckt. Die sich über die Ebene erstreckenden Bereiche können mit einem Verglasungsklotz diesen positionierend zusammenwirken. Ein Problem dabei ist, dass Glasfalzeinlagen üblicherweise nicht so konzipiert sind, dass sie in jedes Fensterrahmenprofil mit entsprechend variierenden Glasfalznuten passen. Bei Sonderformen des Glasfalzes sind demnach spezielle Glasfalzeinlagen erforderlich, die die endgültige Positionierung des Verglasungsklotzes mit dem Glaselement herstellen können.

So können Konstruktionen von Kunststoffhohlprofilen, z.B. solchen mit Aluvorsatzschalen z.B. vorsehen, dass die Glaselemente sehr stark an den Außenüberschlag angepresst werden müssen. Es ist jedoch schwierig auf dem Verglasungsklotz aufstehende Glaselemente nachträglich zu verschieben.

Des Weiteren ist es problematisch bei solchen Fensterrahmenprofilen einen genügenden Überstand des Verglasungsklotzes über die Randstirnfläche des Glaselementes zu gewährleisten, da durch das nahe Heranführen des Glaselementes an den Außenüberschlag in dessen Innenwandbereich nicht genügend Aufnahmeplatz für den Überstand des Verglasungsklotzes gegeben ist, besonders wenn ein solcher des genannten Standes der Technik mit hochstehenden Befestigungselementen zum Einsatz kommt.

Die Aufgabe der Erfindung besteht somit darin, eine Glasfalzeinlage bereitzustellen, die die Positionierung eines Verglasungsklotzes, in Einheit mit einem darauf angeordneten Glaselement, auch in Fensterrahmenprofilen mit beengtem Raum im Glasfalz, insbesondere der sich durch die Sonderform/Spezialform eines Außenüberschlags ergibt, zu gewährleisten. Vorzugsweise ist es auch eine Aufgabe eine definierte Lage zwischen Randstirnfläche des Glaselements und Verglasungsklotz zu erzielen. Es ist weiterhin eine Aufgabe, eine Glasfalzeinlage bereitzustellen, die z.B. für spezielle Flügelanschlagformen / Außenüberschlagformen mit Falzstufen und erweitertem Falzgrund, geeignet ist ein Nachrutschen des Verglasungsklotzes mit dem Glaselement, z.B. bedingt durch die besondere Ausformung des Flügelfalzes, bis zu seiner endgültigen Position, zu gewährleisten.

Diese Aufgabe wird mit einer gattungsgemäßen Glasfalzeinlage mit den weiteren kennzeichnenden Merkmalen von Anspruch 1 gelöst. Die Aufgabe wird auch gelöst durch ein System mit den kennzeichnenden Merkmalen von Anspruch 7 und ein Verfahren zur Herstellung einer Verglasung eines Fensterrahmens mit den kennzeichnenden Merkmalen des Anspruchs 8.

Die Erfindung bezieht sich im System vorzugsweise auf Fensterrahmenprofile, z.B. Fensterflügelrahmenprofile, insbesondere aus Kunststoff, die einen Flügelanschlag bzw. Außenüberschlag ohne Hohlkammern aufweisen. Hier dienen der Außenüberschlag bzw. Flügelanschlag z.B. dazu, um beispielsweise Aluminiumvorsatzschalen / -blenden anzubringen. Solche Fenster(flügel)rahmenprofile sind am Außenüberschlag / Flügelanschlag beispielsweise einwandig und stegartig ausgebildet und zeichnen sich durch einen im Wesentlichen senkrecht verlaufenden Flügelanschlagsteg / Außenüberschlagsteg aus, welcher an seiner Innenwandung in einer Falzstufe endet, bzw. an seiner Innenwandung über die Falzstufe in den Glasfalz oder eine an diese angrenzende Hohlkehle übergeht. In dieser Ausführung ist die Nut der Glasfalz außen durch die genannte Falzstufe begrenzt, insbesondere also nicht wie im Stand der Technik durch die Innenwandung des Außenüberschlags. Innenseitig ist die Nut der Glasfalz durch eine Falzstufe begrenzt, die auch eine Wand der Glasleistennut bildet. Der Glasfalz, insbesondere auch die Falzfläche, ist somit insgesamt durch den Bereich, der zwischen den beiden Falzstufen ausgebildet ist, definiert und bildet zusammen mit den Falzstufen eine Nut. Die Nut bzw. die Falzfläche kann nahe und parallel verlaufend zur äußeren Falzstufe eine Absenkung vom überwiegend vorliegenden Höhenniveau der Falzfläche haben. Durch die Absenkung ist die schon genannte Hohlkehle ausgebildet, die dazu dienen kann, eingedrungenes Wasser zu führen.

Bei der Vormontage des Fensters, z.B. entweder liegend auf einem Bürstentisch oder in aufrecht stehendem Rahmen, werden mindestens zwei Glasfalzeinlagen im Glasfalz zwischen den Falzstufen der jeweils umlaufenden Flügelrahmenprofile befestigt, z.B. eingeklipst. Die beiden Falzstufen können, insbesondere bei Betrachtung von oben in Richtung auf die Falzfläche jeweils hinterschnitten sein, insbesondere also so, dass die Nut am unteren Ende der jeweiligen Falzstufe breiter ist als am oberen Ende. In einen solchen hinterschnittenen Bereich können Befestigungselemente an wenigstens einem der Befestigungsränder, vorzugsweise die Befestigungselemente von beiden Rändern eingreifen.

Eine Glasfalzeinlage der erfindungsgemäßen Art kann mit seinen Befestigungselementen am äußeren Befestigungsrand an der außenseitigen Falzstufe angelegt und von oben in den Flügelfalz eingeschwenkt und mit den raumseitigen Befestigungselementen am inneren Befestigungsrand an der inneren Falzstufe befestigt werden. Die Befestigung kann vorzugsweise so erfolgen, dass die Befestigungselemente an den Befestigungsrändern als Rastnasen oder Klemmnasen, vorzugsweise federnd nachgiebige Rastnasen oder Klemmnasen ausgebildet sind, die in die hinterschnittenen Bereiche der Falzstufen, insbesondere also in Ausnehmungen unter den oberen Stufenflächen der Falzstufen, eingreifen.

Die Verglasungsklötze werden auf die Oberfläche der Auflageplatte der Glasfalzeinlage, insbesondere auf die mit Rillen versehene Oberfläche der Auflageplatte der Glasfalzeinlage gelegt. Diese liegen dabei zwischen den Haltebügeln und sind so zumindest seitlich, also in der Längserstreckungsrichtung der Fensterrahmenprofile positioniert.

Nach Aufstellen eines Glaselementes auf einen Verglasungsklotz bilden diese eine Einheit die gemäß der erfindungsgemäßen Ausführung in Richtung zur Innenwand des Außenüberschlags verschoben werden kann, da erfindungsgemäß die am äußeren Befestigungsrand angeordneten Befestigungselemente der Glasfalzeinlage im Niveau oder unterhalb des Niveaus der Oberfläche der Auflageplatte angeordnet sind. Diese Befestigungselemente am äußeren Befestigungsrand ragen somit nicht über das Niveau der Oberfläche der Auflageplatte herüber. Vorzugsweise sind alle Befestigungselemente an der Auflageplatte unter dem Niveau der Oberfläche oder allenfalls mit der Oberfläche niveaugleich. Weiter bevorzugt sind zumindest die Befestigungselemente an dem äußeren Befestigungsrand, vorzugsweise alle innerhalb der Dicke der Auflageplatte positioniert, also zwischen der Oberfläche und der Unterfläche der Auflageplatte. Hierdurch ragen sie somit zu keiner Seite über die Auflageplatte hinaus.

Ein über die vorzugsweise gerillte Oberfläche gleitender Verglasungsklotz kann somit über diese Befestigungselemente herübergleiten, insbesondere auch über die Stufenfläche der äußeren Falzstufe hinweg, insbesondere auch soweit, bis dass der Verglasungsklotz an die Innenwand des Außenüberschlags oberhalb der Falzstufe anschlägt.

Vorzugsweise kann die Erfindung vorsehen, dass die Haltearme an ihren freien Enden aufeinander zu gerichtete, vorzugsweise sich jeweils verjüngende Vorsprünge aufweisen. Durch die Vorsprünge, die zumindest zunächst wie zurückhaltende Haken wirken, wird nach vorne in Richtung des Flügelüberschlags / des Außenüberschlags ein Verglasungsklotz in einer beabstandeten Position zur Innenwand des Außenüberschlags gehalten. Hierfür kann der Verglasungsklotz mit seinem zum Außenüberschlag weisenden Rand bis zum Kontakt an die Vorsprünge herangedrückt werden. Die seitlichen Haltebügel verhindern ein seitliches Verschieben des Verglasungsklotzes und bilden eine gewünschte Beabstandung zur Innenwand. Insbesondere bei stehender Rahmenmontage verhindern die seitlichen Haltebügel das Herabrutschen des Verglasungsklotzes aus den Glasfalzeinlagen. Nach vorne, zum Flügelanschlag, fungieren die Vorsprünge als zeitweiser Anschlag für den Verglasungsklotz.

Erfindungsgemäß ist es vorgesehen, dass die freien Enden der Haltearme, insbesondere deren aufeinander zu weisende Vorsprünge, betrachtet in der Richtung der Erstreckung der Haltearme vom inneren zum äußeren Befestigungsrand über den äußeren Befestigungsrand hinausragen, insbesondere über die Befestigungselemente am äußeren Befestigungsrand hinausragen. Die freien Enden bilden in dieser Ausführung die am weitesten in Richtung zur Innenwand des Außenüberschlags vorstehenden Elemente der Glasfalzeinlage. Im montierten Zustand können die Vorsprünge an den freien Enden sodann sogar über der Stufenfläche der äußeren Falzstufe liegen. Diese Ausführung erleichtert es einen bestimmten gewünschten Abstand zwischen Verglasungsklotz und Innenwandung des Außenüberschlags beim ersten Auflegen des Verglasungsklotzes auf die Auflageplatte einzuhalten.

Es kann vorgesehen sein, dass nach Positionierung des Verglasungsklotzes in Kontakt zu den Vorsprüngen an den freien Enden der Haltearme beim Absenken eines Glaselementes auf den Verglasungsklotz entlang, insbesondere kontaktierend entlang der Dichtung im Außenüberschlag die Randstirnfläche des Glaselements sich so zum Verglasungsklotz positioniert, dass ein gewünschter oder geforderter Überstand des Verglasungsklotzes über die Randstirnfläche erzielt wird.

Durch ein Verschieben der Einheit aus Glaselement und Verglasungsklotz werden die Vorsprünge und damit die freien Enden der Haltearme zur Seite verdrängt, so dass der Verglasungsklotz durch die freien Enden und die Vorsprünge in Richtung zur Innenwand es Außenüberschlags durch die Vorsprünge hindurchdringt.

Dies kann vorzugsweise dadurch unterstützt sein, dass die Wandung eines jeden Vorsprungs an der zum äußeren Befestigungsrand weisenden Seite jeweils in Richtung zur Vorsprungspitze einen zum äußeren Befestigungsrand zunehmenden Abstand aufweist. Hierdurch wird an den Vorsprüngen für den Verglasungsklotz eine Anlaufschräge ausgebildet, über die die Haltearme zur Seite gedrängt werden.

Es kann weiterhin vorgesehen sein, dass die Haltearme in einem Bereich zwischen den Vorsprüngen am freien Ende und dem Ort der Anbindung an die Auflageplatte in Richtung aufeinander zu abgewinkelt / abgeknickt sind, insbesondere aus einer zu einem auflegbaren Verglasungsklotz parallelen und vorzugsweise beabstandeten Lage abgewinkelt sind. Die Abwicklung kann bezogen auf die Gesamterstreckung eines Haltearmes näher zum äußeren Befestigungsrand liegen als zum inneren Befestigungsrand. Eine solche Abwicklung bildet eine Haltebügelschräge. Es kann vorgesehen sein, dass die Haltearme nur in diesem abgewinkelten Bereich, insbesondere dessen zum Vorsprung weisenden Ende, mit einem Verglasungsklotz in Kontakt kommen, ansonsten aber die Haltearme zum Verglasungsklotz beabstandet verlaufen. In diesem Fall wird der Verglasungsklotz nur im abgeknickten / abgewinkelten Bereich seitlich gehalten.

Einen Vorteil bringen die Haltebügelschrägen im endseitigen Abschnitt der Haltebügel mit sich, an denen der Verglasungsklotz beim Einsetzen zwangsweise auf dem Weg zu den Vorsprüngen entlanggleitet. Hierdurch wird ein Verglasungsklotz, der schmaler ist als der Abstand der Haltearme im nicht abgeknickten Bereich, genau zur Glasfalzeinlage zentriert. Die Haltebügelschrägen können auch eine Aufweitung der Haltebügel schon während dieses Arbeitsschritts einleiten, insbesondere wenn ein Verglasungsklotz eine Breite hat die größer ist als der Abstand der freien Enden der Haltearme im abgewinkelten Bereich vor den Vorsprüngen und kleiner ist als der Abstand der Haltearme im Bereich vor der Abwinkelung. Auch dann bilden die Vorsprünge noch den Anschlag für den Verglasungsklotz bzgl. der Verschiebbarkeit in Richtung zum Außenüberschlag.

Das Glaselement wird eingesetzt und durch die schwere Last des Glases formt sich dieses in den weicheren - meistens aus Kunststoff bestehenden - Verglasungsklotz und bildet mit diesem eine Einheit.

Die übrigen Verglasungsklötze können an den anderen Rahmenseiten z.B. mit Hilfe eines Verglasungshebels eingesetzt werden. Mittels dieses Werkzeugs wird der Spalt zwischen Glasfalzeinlage und Glaselement aufgehebelt, um den Verglasungsklotz zu positionieren.

Der erste Schritt des Glaseinsetzens ist abgeschlossen, wenn das Glaselement vom Rahmen eingefasst ist und von den Verglasungsklötzen getragen wird, welche wiederum von den Glasfalzeinlagen gehalten werden. Die Glaselemente liegen über die Verglasungsklötze auf Anschlag mit den Haltebügelvorsprüngen und der Verglasungsdichtung am Außenüberschlag.

Im abschließenden Arbeitsschritt werden die Glasleisten eingesetzt und die Keildichtung wird von oben in den Spalt zwischen Glaselement und Glasleiste eingefügt. Das Scheibenelement wird zwischen der außenliegenden Verglasungsdichtung und der innenliegenden Keildichtung, wie zwischen zwei Spannbacken eingepresst. Die Dichtungen werden aus dem Ruhezustand auf ein vorgegebenes Maß zusammengedrückt, um eine wirksame Dichtigkeit zu erreichen.

Dieser Vorgang bedingt ein Zentrieren durch Verschieben des Glaselements im Glasfalz. Da bereits ein mechanischer Verbund zwischen dem harten, schweren und scharfkantigen Glaselement und dem Verglasungsklotz besteht, findet die gewollte Verschiebungen in der Ebene zwischen Verglasungsklotz und der Oberfläche der Auflageplatte der Glasfalzeinlage statt. Die Schubrichtung ist in Richtung des außenseitigen Flügelanschlags / Außenüberschlags.

Die Glasklötze nehmen die zwischen ihnen eingespannte Glasscheibe in Richtung des außenseitigen Flügelanschlags mit.

Die Glasfalzeinlage verfügt bevorzugt über eine gerillte Oberfläche, um den Verglasungsklötzen vorzugsweise einen möglichst geringen Reibwiderstand entgegenzusetzen. Die Glasfalzeinlage ist so konstruiert, dass der Verglasungsklotz seine gehaltene Position zwischen den Haltebügeln der Glasfalzeinlage beibehält und ein Verschieben in Längsrichtung des Flügelrahmenprofils weiterhin verhindert wird, gleichwohl aber eine Schubrichtung quer zum Fensterrahmenprofil zum Flügelanschlag / Außenüberschlag hin, möglich ist.

Vorzugsweise in Verbindung mit der speziellen Falzstufen-Profilform im Glasfalz ist es vorgesehen, dass durch das Einschlagen der Glasleiste oder Eindrücken der Dichtung an der Glasleiste das Glaselement mit dem Verglasungsklotz, der noch in den Vorsprüngen der Haltebügel gehalten wurde, verschiebt und hierdurch die Haltebügel jetzt vollständig auseinanderweichen, sodass der Verglasungsklotz aus den hakenförmigen Haltebügelvorsprüngen herausfährt, und vorzugsweise der Verglasungsklotz frei und insbesondere so weit bis zum Flügelanschlag geschoben wird, bis der Verglasungsklotz an der Flügelanschlaganlagefläche bzw. der Innenwand des Außenüberschlags anstößt. Die Haltebügel verriegeln den Verglasungsklotz zu jeder Zeit gegen längsseitiges Verschieben und die Haltebügel befinden sich in der finalen Position vollständig seitlich neben dem Verglasungsklotz mit daran anliegenden Haltebügelvorsprüngen.

In der finalen Position befindet sich das Glaselement komplett auf dem Verglasungsklotz und dieser befindet sich wiederum, insbesondere mindestens 1 mm, unter der Verglasungsdichtung.

Die Erfindung wird nachfolgend mit Bezug auf die Zeichnungen näher erläutert.

Die Figuren zeigen im Einzelnen:
- Fig. 1: ein Fensterblendrahmen- und Fensterflügelrahmenprofil in geschlossenem Zustand im Schnitt mit eingelegter Glasfalzeinlage, Verglasungsklotz, Glaselement und Glasleiste
- Fig. 1a: eine Detailansicht zu Figur 1 mit Glasfalzeinlage und Glasklotz
- Fig. 2: eine Glasfalzeinlage in Aufsicht auf die Oberfläche der Auflageplatte ohne Verglasungsklotz
- Fig. 2a: eine Glasfalzeinlage in Aufsicht mit anfänglich aufgelegtem Verglasungsklotz
- Fig. 2b: eine Glasfalzeinlage in Aufsicht mit aufgelegtem Verglasungsklotz nach dessen Verschiebung
- Fig. 3: eine Glasfalzeinlage in der Seitenansicht
- Fig. 4: eine Glasfalzeinlage in perspektivischer Ansicht
- Fig. 5: einen montierten Zustand von Glasfalzeinlage im Fensterflügelrahmenprofil in perspektivischer Ansicht

Figur 1 zeigt im Querschnitt durch den unteren horizontalen Profilbereich einen geschlossenen Fensterflügel 100 eines Fensters oder einer Tür aus mehreren Fensterflügelrahmenprofilen 10. Zwischen den Falzstufen 12 und 12'ist eine Glasfalz 11 gebildet. Ein Glaselement 20 ist über die Dichtungen 15 und 51 zwischen einer Glasleiste 50 und dem Außenüberschlag / Flügelüberschlag 13 eingeschlossen und steht mit seiner Randstirnfläche über eine in einen Glasfalz 11 eingesetzte Glasfalzeinlage 30 und einen auf die Glasfalzeinlage 30 aufgesetzten Glasklotz 40 mittelbar auf dem Glasfalz auf.

Es handelt sich bei dem Fensterflügelprofil 10 um ein PVC-Kernprofil, das beidseitig mit Aluminiumschalen 16 verkleidet ist. Die Glasleiste 50 besteht - abgesehen von der Dichtung - vollständig aus Aluminium. Durch die Materialpaarung von PVC und Aluminium, werden die vorteilhaften Eckschweißverbindungsmöglichkeiten von PVC-Profilen mit den idealen Oberflächeneigenschaften der Aluminiumschalen 16 optimal vereint. Der Flügelanschlag / Außenüberschlag 13 ist durch einen einwandigen Steg gebildet und nicht mit Hohlkammern versehen, wie bei herkömmlichen PVC-Profilen, die üblicherweise eine Hinterschneidung im Übergang zum Glasfalz 11 aufweisen.

In der hier gezeigten Ausführung liegt am unteren Ende der Innenwand des Außenüberschlags 13 eine Falzstufe 12 vor, an die sich die Entwässerungshohlkehle 17 anschließt. Diese Hohlkehle ist durch einen partiell abgesenkten Bereich in Glasfalz gebildet, der vor der Falzstufe verläuft. Die Fläche zwischen den Falzstufen 12 und 12' bildet insgesamt den Glasfalz, in den die Glasfalzeinlage 30 klemmend oder rastend befestigt ist, z.B. eingeklipst ist.

Der Verglasungsklotz 40 liegt bündig auf der Oberfläche der Auflageplatte der Glasfalzeinlage 30 auf und ist bündig, vorzugsweise kontaktierend an der senkrechten Innenwand 13' des Außenüberschlags 13 angelegt. Das Glaselement 20 bildet mit dem Glasklotz 40 eine Einheit. Durch das hohe Eigengewicht des Glaselements sind die beiden Elemente formschlussähnlich miteinander verbunden und nur gemeinsam zu bewegen.

Figur 1a zeigt eine Detailansicht zu Figur 1 mit Glasfalzeinlage 30 und Verglasungsklotz 40. Die Glasfalzeinlage 30 wird im Glasfalz 11, zwischen den Falzstufen 12 und 12' befestigt, z.B. eingeklipst. Es ergeben sich erfindungsgemäß bevorzugt drei Höhenniveaus, die in dieser Ansicht gut erkennbar sind. Das Glaseinlagenniveau a entspricht der Ebene der Oberfläche der Auflageplatte, die vorzugsweise als Rillenauflagefläche 37 ausgebildet ist. Die seitlichen Haltebügel 33 sind an der Auflageplatte seitlich angebunden steigen von dem Niveau a aus schräg nach oben auf das Haltebügelniveau b an, das der Oberfläche der Haltebügel entspricht, und verlaufen von dort weiter, vorzugsweise parallel neben dem Verglasungsklotz 40. Dessen obere Oberfläche liegt in einem Niveau c und bildet die Auf-lageebene des Glaselements 20. Das Haltebügelniveau b ist niedriger geringer als das Niveau c des Glaselements 20.

Figur 2 stellt die Glasfalzeinlage 30 in der Aufsicht dar.

Die Glasfalzeinlage 30 verfügt über eine Auflageplatte mit einer in dieser Ausführung vorzugsweise gerillte Oberfläche 37, die dazu geeignet ist, dem aufliegenden Glasklotz 40 wenig Reibwiderstand entgegenzubringen. Die Rillen verlaufen vorzugsweise parallel zu den Seitenrändern der Auflageplatte, welche die Befestigungsränder mit den Befestigungselementen 35, 36 verbinden bzw. in der Richtung der Beabstandung der Befestigungsränder mit den Befestigungselementen 35, 36. Die Oberfläche kann auch eine andere Strukturierung aufweisen. Die Rillenrichtung entspricht damit der Verschieberichtung des Verglasungklotzes.

Die Glasfalzeinlage 30 verfügt am äußeren Befestigungsrand B1 über Klemmnasen oder Rastnasen 35, die vorgesehen sind, um in den hinterschnittenen Bereich an der Falzstufe 12 rastend oder klemmend einzugreifen. Die Nasen 35 können eine Stirnfläche aufweisen, die komplementär zur in die Glasfalz weisenden Anlagefläche der Falzstufe 12 ist. Weiterhin können die Klemmnasen / Rastnasen 35 aus weicherem PVC bestehen als das Fensterrahmenprofil. Sie können auf elastisch federnden gebogenen, z.B. teilkreisförmigen Federstegen 35' angeordnet sein, die an ihren Enden in den äußeren Befestigungsrand B1 übergehen. Hierbei können die Federstege 35' vom äußeren Befestigungsrand B1 in Richtung zum Inneren der Auflageplatte versetzt angeordnet sein, insbesondere so dass zumindest die Fensterstege 35' hinter den Befestigungsrand B1 zurücktreten und nur die Rast- / Klemmnasen 35 vorstehen.

Am inneren Befestigungsrand B2 sind die Befestigungselemente 36 angeordnet, die z.B. ebenso Rastnasen oder Klemmnasen 36 bilden, auch diese sind auf Federstegen 36'angeordnet, insbesondere die hier Teil des Befestigungsrandes B2 sind und durch Ausnehmungen in der Auflageplatte hinter den Befestigungselementen 36 gebildet sein können. Diese Befestigungselemente 36 wirken zusammen mit der inneren Falzstufe 12', die auch Teil der Glasleistennut ist.

Erfindungsgemäß sind zumindest die Befestigungselemente 35 so angeordnet, dass diese nicht über die hier gerillte Oberfläche 37 nach oben überstehen.

Seitlich an der Auflageplatte der Glasfalzeinlage 30 sind Haltebügel 33 angeformt, die - wie in Figur 3 dargestellt, über die Abschnitte I-IV verfügen.

Wie in Figur 2 dargestellt, weist der Haltebügel 33 einen ersten Abschnitt I auf, der eine Materialanbindung mit der Auflageplatte an und/oder unter der gerillten Oberfläche 37 aufweist und der dem zuvor genannten Glasfalzeinlagenniveau a entspricht. Der Haltebügel 33 bildet in den Abschnitten II, III und IV, also außerhalb des Anbindungsbereiches in Aufsicht betrachtet einen Spalt 38 zur vorzugsweise gerillten Oberfläche 37. Im Abschnitt IV sind die Haltearme 33 aufeinander zu abgeknickt. Sie verlaufen dort auf Haltebügelniveau b und schräg zu den Rillen in der Oberfläche 37. Wie Figur 1a verdeutlich liegen die freien Enden über der Oberfläche der Falzstufe 12, die Niveaugleich sein kann zur Oberfläche 37 oder tiefer als diese liegt.

Erfindungswesentlich verfügt die Glasfalzeinlage 30 über Haltebügel 33, wobei diese elastisch federnd aufbiegbar sind, in dem Sinne, dass sich die freien Enden voneinander entfernen können. Am freien Ende ist an jedem Haltebügel 33 ein sich verjüngender, insbesondere spitz zulaufender, Vorsprung 34 angeordnet. die Vorsprünge 34 beider Haltebügel sind aufeinander zu gerichtet.

Figur 3 zeigt die Glasfalzeinlage 30 in der Seitenansicht. An der Unterseite sind in dieser bevorzugten Ausführung Auflagestege 31 zu erkennen, mit denen die Auflageplatte auf die Glasfalzfläche zwischen den Falzstufen 12, 12'aufgelegt wird.

Die Glasfalzeinlage 30 weist an den Haltebügeln 33 einen ersten Abschnitt I und einen zweiten Abschnitt II auf, welcher in einem Winkel, vorzugsweise flachem Winkel, schräg zur Glasfalzfläche und zur Auflageplatte nach oben führt, insbesondere auf Haltebügelniveau b ansteigt. Der dritte Abschnitt III verläuft parallel auf Haltebügelniveau b über der Oberfläche 37 der Auflageplatte, wobei das Haltebügelniveau b über dem Glasfalzeinlagenniveau a liegt. Der Haltebügel 33 verläuft vorzugsweise nach seinem ansteigenden Bereich, also in den Bereichen **III** und IV in einer solchen Höhe, dass zumindest die Oberfläche der Haltebügel über der Oberfläche 37 der Auflageplatte liegt, so dass ein darauf liegender Verglasungsklotz seitlich geführt ist. Vorzugsweise liegt der jeweilige Haltebügel auch mit seiner Unterfläche bereichsweise, insbesondere in den Bereichen **III** und IV über der Oberfläche 37 der Auflageplatte.

Figur 4 stellt die Glasfalzeinlage 30 in perspektivischer Ansicht dar. Die federnd elastischen Rastnasen / Klemmnasen 35 an den bogenförmigen Federstegen 35', sowie die Rastnasen / Klemmnasen 36 an den elastisch federnden Federstegen 36', ermöglichen ein einfaches Befestigen, z.B. Einklipsen der Glasfalzeinlage 30 im Glasfalz 11 zwischen den Falzstufen. Sodann liegt die Oberfläche der Auflageplatte der Glasfalzeinlage auf Höhe der oberen Stufenfläche der Falzstufen 12 und 12', vorzugsweise sind die oberen Stufenflächen niedriger als die Oberfläche 37. Die Entwässerungsausnehmungen 32 können Kondenswasser in den Glasfalz zwischen den Auflagestegen 31 und von dort in den Blendrahmen ableiten.

Gut zu erkennen sind die seitlichen Haltebügel 33, die durch das ansteigende Höhenniveau eine seitliche Verriegelung bei eingelegtem Glasklotz 40 bilden.

Figur 5 zeigt den montierter Zustand von Glasfalzeinlage 30 im Fensterflügelrahmenprofil 10 in perspektivischer Ansicht. Die Rastnasen / Klemmnasen 35 liegen im Glasfalz 11 und sind an der Falzstufe 12 stirnseitig eingeklipst. Die Haltebügel 33 ragen im Haltebügelniveau b über und vor der Rillenauflagefläche 37 in den erweiterten Falzgrund A, der hier durch die Stufenoberfläche der Falzstufe 12 gebildet ist.

Die Figur 2a verdeutlich die erfindungsgemäße Wirkung der Glasfalzeinlage. Hier ist in der Aufsicht zu erkennen, dass ein Verglasungsklotz 40 auf die gerillte Oberfläche 37 der Auflageplatte aufgelegt ist. der Verglasungsklotz ist zwischen den Haltebügeln 33 seitlich geführt. Der zum Außenüberschlag weisende Rand des Verglasungsklotzes wird durch die Vorsprünge 34 an den freien Enden der Haltearme gegen ein zu weites Schieben in Richtung zum Außenüberschlag zurückgehalten. Aufgrund des schräg verlaufenden Bereiches 33' am freien Ende der Haltearme liegen diese nur am freien Ende am Verglasungsklotz an, verlaufen ansonsten aber beabstandet zum Verglasungsklotz 30.

In dieser dargestellten Position kann ein Glaselement auf den Verglasungsklotz 40 aufgestellt werden. Hiernach kann das Glaselement (hier nicht gezeigt) inklusive Verglasungsklotz 40 weiter in Richtung zum Außenüberschlag 13 geschoben werden, was durch die gerillte Oberfläche 37 erleichtert wird.

Figur 2b zeigt, dass durch das Schieben der Verglasungsklotz 40 zwischen den Vorsprüngen 34 hindurchtritt und hiernach der zum Außenüberschlag weisende Rand vor den Vorsprüngen 34 liegt. In dieser Position ist der Rand auch über der Stufenoberfläche des Falzstufe 12 angeordnet und kann in Kontakt gelangen zur Innenwand 13'des Außenüberschlags 13.

### Bezugszeichenliste

- 100: Fensterflügel
- 10: Fensterflügelrahmenprofil
- 11: Glasfalz
- 12, 12': Falzstufe
- 13: Außenüberschlag / Flügelanschlag (PVC)
- 13': Innenwand des Außenüberschlags 13
- 14: Glasleistennut
- 15: Verglasungsdichtung
- 16: Aluminiumblenden
- 17: Entwässerungshohlkehle
- 20: Glaselement
- 30: Glasfalzeinlage
- 31: Auflagestege
- 32: Entwässerungsausnehmungen
- 33: Haltebügel
- 33': abgeknickter Bereich des Haltebügels
- 34: Vorsprung
- 35: Befestigungselement / Klemmnase / Rastnase
- 35': bogenförmige Federstege
- 36: Befestigungselement, Klemmnase / Rastnase
- 36': elastisch federnde Federstege
- 37: Oberfläche mit Rillen
- 38: Spalt
- 39: Anlagefläche Glasklotz
- 40: Verglasungsklotz
- 50: Glasleiste
- 51: Keildichtung
- I: erster Abschnitt
- II: zweiter Abschnitt
- III: dritter Abschnitt
- IV: vierter Abschnitt
- A: Erweiterter Falzgrund, Stufenoberfläche der Falzstufe 12
- B1: äußerer Befestigungsrand
- B2: innerer Befestigungsrand
- a: Glasfalzeinlagenniveau
- b: Haltbügelniveau
- c: Glaselementniveau

## Patentansprüche

1. Glasfalzeinlage (30) mit einer Auflageplatte umfassend einen inneren (B2) und einen gegenüberliegenden äußeren Befestigungsrand (B1), mit deren Befestigungselementen (35, 36) die Auflageplatte in dem Glasfalz (11) eines Fensterrahmenprofils (10), insbesondere klemmend oder rastend, befestigbar ist und die an den sich gegenüberliegenden, die Befestigungsränder (B1, B2) verbindenden Seitenrändern jeweils einen Haltearm (33) aufweist, der sich mit seinem freien Ende in Richtung zum äußeren Befestigungsrand (B1) erstreckt und zumindest bereichsweise über die Oberfläche (37) der Auflageplatte erhebt, auf die zwischen den Haltearmen (33) ein Verglasungsklotz (40) auflegbar ist, wobei die am äußeren Befestigungsrand (B1) angeordneten Befestigungselemente (35) im Niveau oder unterhalb des Niveaus der Oberfläche (37) der Auflageplatte, insbesondere innerhalb der Dicke der Auflageplatte, angeordnet sind, **dadurch gekennzeichnet, dass** die freien Enden der Haltearme (33) betrachtet in der Richtung der Erstreckung der Haltearme (33) vom inneren (B2) zum äußeren Befestigungsrand (B1) über den äußeren Befestigungsrand (B1) und/oder die Auflageplatte hinausragen.

2. Glasfalzeinlage nach Anspruch 1, **dadurch gekennzeichnet, dass** die Haltearme (33) an ihren freien Enden aufeinander zu gerichtete, vorzugsweise sich jeweils verjüngende Vorsprünge (34) aufweisen.

3. Glasfalzeinlage nach Anspruch 2, **dadurch gekennzeichnet, dass** die Wandung eines jeden Vorsprungs (34) an der zum äußeren Befestigungsrand (B1) weisenden Seite jeweils in Richtung zur Vorsprungspitze einen zum äußeren Befestigungsrand (B1) zunehmenden Abstand aufweist.

4. Glasfalzeinlage nach Anspruch 2 oder 3, **dadurch gekennzeichnet, dass** die Haltearme (33) in einem Bereich (IV) zwischen den Vorsprüngen (34) am freien Ende und dem Ort der Anbindung an die Auflageplatte in Richtung aufeinander zu abgewinkelt sind, insbesondere aus einer zu einem auflegbaren Verglasungsklotz parallelen Lage abgewinkelt sind.

5. Glasfalzeinlage nach einem der vorherigen Ansprüche, **dadurch gekennzeichnet, dass** die freie Enden der Haltearme (33), insbesondere deren aufeinander zu weisende Vorsprünge (34), betrachtet in der Richtung der Erstreckung der Haltearme (33) vom inneren (B2) zum äußeren Befestigungsrand (B1) über die Befestigungselemente (35) am äußeren Befestigungsrand (B1) hinausragen.

6. Glasfalzeinlage nach einem der vorherigen Ansprüche, **dadurch gekennzeichnet, dass** die Oberfläche (37) der Auflageplatte eine Rillenstruktur aufweist mit einer Vielzahl paralleler Rillen, die in der Richtung der Beabstandung beider Befestigungsränder (B1, B2) erstreckt sind.

7. System aus wenigstens einem Fensterrahmenprofil (10) und wenigstens einer Glasfalzeinlage (30) nach einem der vorherigen Ansprüche, wobei im Fensterrahmenprofil (10) ein Glasfalz (11) angeordnet ist, in dem die wenigstens eine Glasfalzeinlage (30) mit an zwei sich gegenüberliegenden Befestigungsrändern (B1, B2) angeordneten Befestigungselementen (35, 36), insbesondere klemmend oder rastend, befestigbar ist, **dadurch gekennzeichnet, dass** die Innenwandung (13') des Außenüberschlags (13) des Fensterrahmenprofils (10) über eine mit wenigstens einem Befestigungselement (35) am Befestigungsrand (B1) der Glasfalzeinlage (30), insbesondere klemmend oder rastend, zusammenwirkenden Falzstufe (12) in die Falzfläche (11) oder eine daran angrenzende Hohlkehle (17) übergeht, deren obere Stufenfläche bezüglich der Oberfläche (37) der Auflageplatte der in den Glasfalz eingesetzten Glasfalzeinlage (30) zumindest im Wesentlichen niveaugleich ist oder tiefer liegend angeordnet ist, insbesondere so dass ein auf der Oberfläche (37) liegender Verglasungsklotz (40) über die Falzstufe (12) hinweg schiebbar ist, insbesondere bis zum Kontakt mit der Innenwandung (13') des Außenüberschlages (13).

8. Verfahren zur Verglasung eines Fensterrahmens umfassend ein System nach Anspruch 7, **dadurch gekennzeichnet, dass** zwischen die Haltearme (33) auf die Oberfläche (37) der Auflageplatte wenigstens einer Glasfalzeinlage (30) ein Verglasungsklotz (40) aufgelegt wird, der durch die Haltearme (33) der Glasfalzeinlage (30) in einem vorbestimmten Abstand zur Innenwandung (13') des Außenüberschlages (13) gehalten wird, der Verglasungsklotz (40) mit einem Glaselement (20) kontaktiert wird und die Einheit aus Glaselement (20) und Verglasungsklotz (40) auf der Oberfläche (37) der Auflageplatte verschoben wird, insbesondere über die Falzstufe (12) hinweg, vorzugsweise bis dass der Verglasungsklotz (40) an der Innenwand (13') des Außenüberschlags (13) zur Anlage kommt.

9. Verfahren nach Anspruch 8, **dadurch gekennzeichnet, dass** die Verschiebung der Einheit aus Glaselement (20) und dem wenigstens einen Verglasungsklotz (40) erfolgt durch das Eindrücken der Glasleiste (50) in die Glasleistennut des Fensterrahmenprofils (10) oder das Eindrücken einer Dichtung, vorzugsweise einer Keildichtung (51), in die Glasleiste (50).

## Claims

1. Glass rebate insert (30) having a bearing plate which comprises an inner fastening edge (B2) and an oppositely situated outer fastening edge (B1), by way of whose fastening elements (35, 36) the bearing plate is fastenable, in particular in a clamping or latching manner, in the glass rebate (11) of a window frame profile (10), and having on the oppositely situated side edges connecting the fastening edges (B1, B2) in each case one holding arm (33) which extends at its free end in the direction of the outer fastening edge (B1) and is elevated at least regionally above the top surface (37) of the bearing plate, onto which top surface a glazing block (40) is placeable between the holding arms (33), wherein the fastening elements (35) arranged on the outer fastening edge (B1) are arranged at the level or below the level of the top surface (37) of the bearing plate, in particular within the thickness of the bearing plate, **characterized in that** that the free ends of the holding arms (33), when viewed from the inner fastening edge (B2) to the outer fastening edge (B1) in the direction of extent of the holding arms (33), project beyond the outer fastening edge (B1) and/or the bearing plate.

2. Glass rebate insert according to Claim 1, **characterized in that**, at their free ends, the holding arms (33) have projections (34), preferably tapering in each case, which are directed towards one another.

3. Glass rebate insert according to Claim 2, **characterized in that** the wall of each projection (34) on the side facing towards the outer fastening edge (B1) has, in each case in the direction of the projection tip, a spacing that increases in relation to the outer fastening edge (B1).

4. Glass rebate insert according to Claim 2 or 3, **characterized in that** the holding arms (33), in a region (IV) between the projections (34) at the free end and the location of the attachment to the bearing plate, are angled away in the direction towards one another, in particular are angled away from a position in which they are parallel to a placeable glazing block.

5. Glass rebate insert according to one of the preceding claims, **characterized in that** the free ends of the holding arms (33), in particular their projections (34) directed towards one another, when viewed from the inner fastening edge (B2) to the outer fastening edge (B1) in the direction of extent of the holding arms (33), project beyond the fastening elements (35) at the outer fastening edge (B1).

6. Glass rebate insert according to one of the preceding claims, **characterized in that** the top surface (37) of the bearing plate has a grooved structure with a multiplicity of parallel grooves which extend in the direction of the spacing of the two fastening edges (B1, B2).

7. System made up of at least one window frame profile (10) and at least one glass rebate insert (30) according to one of the preceding claims, wherein, in the window frame profile (10), there is arranged a glass rebate (11) in which the at least one glass rebate insert (30) is fastenable, in particular in a clamping or latching manner, by way of fastening elements (35, 36) arranged on two oppositely situated fastening edges (B1, B2), **characterized in that** the inner wall (13') of the outer overlap (13) of the window frame profile (10) transitions into the rebate surface (11) or a hollow (17) adjacent thereto via a rebate step (12) which interacts, in particular in a clamping or latching manner, with at least one fastening element (35) on the fastening edge (B1) of the glass rebate insert (30) and whose upper step surface is arranged at least substantially at the same level as, or at a lower level than, the top surface (37) of the bearing plate of the glass rebate insert (30) inserted into the glass rebate, in particular so that a glazing block (40) lying on the top surface (37) is pushable over the rebate step (12), in particular until contact with the inner wall (13') of the outer overlap (13) is made.

8. Method for glazing a window frame comprising a system according to Claim 7, **characterized in that** a glazing block (33) is placed onto the top surface (37) of the bearing plate of at least one glass rebate insert (30) between the holding arms (40), said glazing block being held by the holding arms (33) of the glass rebate insert (30) with a predetermined spacing to the inner wall (13') of the outer overlap (13), a glass element (20) is brought into contact with the glazing block (40), and the unit made up of the glass element (20) and the glazing block (40) is displaced on the top surface (37) of the bearing plate, in particular over the rebate step (12), preferably until the glazing block (40) comes into abutment with the inner wall (13') of the outer overlap (13).

9. Method according to Claim 8, **characterized in that** the displacement of the unit made up of the glass element (20) and the at least one glazing block (40) is realized by pushing the glass strip (50) into the glass strip groove of the window frame profile (10) or by pushing a seal, preferably a wedge seal (51), into the glass strip (50).

## Revendications

1. Insert (30) de feuillure en verre avec une plaque de support, qui comprend un bord de fixation intérieur (B2) et un bord de fixation extérieur (B1) opposé, avec les éléments de fixation (35, 36) desquels la plaque de support peut être fixée dans la feuillure en verre (11) d'un profilé de cadre de fenêtre (10), en particulier par serrage ou encliquetage, et qui comporte sur chacun des bords latéraux opposés reliant les bords de fixation (B1, B2) un bras de maintien (33), qui s'étend par son extrémité libre en direction du bord de fixation extérieur (B1) et qui s'élève au moins par endroits au-dessus de la surface (37) de la plaque de support, sur laquelle un bloc de vitrage (40) peut être placé entre les bras de maintien (33), les éléments de fixation (35) disposés sur le bord de fixation extérieur (B1) étant disposés au niveau ou sous le niveau de la surface (37) de la plaque de support, en particulier à l'intérieur de l'épaisseur de la plaque de support, **caractérisé en ce que** les extrémités libres des bras de maintien (33) dépassent du bord de fixation extérieur (B1) et/ou de la plaque de support, vues dans la direction de l'extension des bras de maintien (33) du bord de fixation intérieur (B2) au bord de fixation extérieur (B1).

2. Insert de feuillure en verre selon la revendication 1, **caractérisé en ce que** les bras de maintien (33) comportent sur leurs extrémités libres des saillies (34) orientées les unes vers les autres, de préférence se rétrécissant chacune.

3. Insert de feuillure en verre selon la revendication 2, **caractérisé en ce que** la paroi de chaque saillie (34) présente, sur le côté tourné vers le bord de fixation extérieur (B1), respectivement en direction de la pointe de saillie, une distance augmentant vers le bord de fixation extérieur (B1).

4. Insert de feuillure en verre selon la revendication 2 ou 3, **caractérisé en ce que** les bras de maintien (33) sont coudés les uns vers les autres dans une zone (IV) entre les saillies (34) sur l'extrémité libre et l'emplacement de la liaison à la plaque de support, en particulier sont coudés à partir d'une position parallèle à un bloc de vitrage pouvant être placé.

5. Insert de feuillure en verre selon l'une des revendications précédentes, **caractérisé en ce que** les extrémités libres des bras de maintien (33), en particulier leurs saillies (34) pointant les unes vers les autres, dépassent des éléments de fixation (35) sur le bord de fixation extérieur (B1), vues dans la direction de l'extension des bras de maintien (33) du bord de fixation intérieur (B2) au bord de fixation extérieur (B1).

6. Insert de feuillure en verre selon l'une des revendications précédentes, **caractérisé en ce que** la surface (37) de la plaque de support comporte une structure à rainures avec une pluralité de rainures parallèles, qui s'étendent dans la direction de l'écartement entre les deux bords de fixation (B1, B2).

7. Système composé d'au moins un profilé de cadre de fenêtre (10) et d'au moins un insert (30) de feuillure en verre selon l'une des revendications précédentes, une feuillure en verre (11) étant disposée dans le profilé de cadre de fenêtre (10), dans laquelle l'au moins un insert (30) de feuillure en verre peut être fixé, en particulier par serrage ou encliquetage, avec des éléments de fixation (35, 36) disposés sur deux bords de fixation (B1, B2) opposés, **caractérisé en ce que** la paroi intérieure (13') de l'habillage extérieur (13) du profilé de cadre de fenêtre (10) se prolonge par un épaulement (12) de feuillure qui coopère avec au moins un élément de fixation (35) sur le bord de fixation (B1) de l'insert (30) de feuillure en verre, en particulier par serrage ou encliquetage, dans la surface de feuillure (11) ou dans une gorge (17) adjacente, dont la face d'épaulement supérieure est au moins sensiblement au même niveau ou est disposée à un niveau inférieur par rapport à la surface (37) de la plaque de support de l'insert (30) de feuillure en verre inséré dans la feuillure en verre, en particulier de telle sorte qu'un bloc de vitrage (40) situé sur la surface (37) peut être poussé au-delà de l'épaulement (12) de feuillure, en particulier jusqu'au contact avec la paroi intérieure (13') du recouvrement extérieur (13).

8. Procédé destiné à vitrer un cadre de fenêtre comprenant un système selon la revendication 7, **caractérisé en ce qu'**est placé entre les bras de maintien (33) sur la surface (37) de la plaque de support d'au moins un insert (30) de feuillure en verre, un bloc de vitrage (40), qui est maintenu à une distance prédéfinie de la paroi intérieure (13') du recouvrement extérieur (13) par les bras de maintien (33) de l'insert (30) de feuillure en verre, le bloc de vitrage (40) est mis en contact avec un élément en verre (20) et l'ensemble composé de l'élément en verre (20) et du bloc de vitrage (40) est coulissé sur la surface (37) de la plaque de support, en particulier au-delà de l'épaulement (12) de feuillure, de préférence jusqu'à ce que le bloc de vitrage (40) vienne en appui sur la paroi intérieure (13') du recouvrement extérieur (13).

9. Procédé selon la revendication 8, **caractérisé en ce que** l'ensemble composé de l'élément en verre (20) et de l'au moins un bloc de vitrage (40) est coulissé en enfonçant la parclose (50) dans la rainure de parclose du profilé de cadre de fenêtre (10) ou en enfonçant un joint d'étanchéité, de préférence un joint d'étanchéité en coin (51), dans la parclose (50).
